# EUROPÄISCHE PATENTSCHRIFT

(11) **EP 0 231 144 B1**
(45) Veröffentlichungstag und Bekanntmachung des Hinweises auf die Patenterteilung: **24.04.1991**
(21) Anmeldenummer: 87730003.8
(22) Anmeldetag: 15.01.1987
(51) Int. Cl.: A61G 7/057, A47C 27/10

(54) **Flexible Unterlage**
Flexible under-layer
Sous-couche flexible

(30) Priorität: 23.01.1986 DE 3602173
(43) Veröffentlichungstag der Anmeldung: 05.08.1987
(73) Patentinhaber: Simon, Jochen, Dipl.-Ing., D-1000 Berlin 19 (DE); Stracke, Hans-Joachim, Dipl.-Ing., D-1000 Berlin 61 (DE)
(72) Erfinder: Stracke, Hans-Joachim, Dipl.-Ing., D-1000 Berlin 61 (DE)
(74) Vertreter: Bergmann, Jürgen, Dipl.-Ing.

(56) Entgegenhaltungen:
- WO-A-82/03319
- CH-A- 516 296
- DE-A- 3 303 615
- DE-U- 8 601 821
- GB-A- 1 380 153
- US-A- 3 008 465
- US-A- 4 005 236

## Beschreibung

Die Erfindung betrifft eine flexible Unterlage als Sitz- oder Liegekissen für den menschlichen Körper gemäß dem Oberbegriff des Anspruchs 1.

Eine derartige Unterlage ist aus der DE-A-33 03 615 bekannt, das sich auf eine Liege bezieht, deren Liegefläche aus etwa 200 einzeln aufblasbaren elastischen Hohlkörpern gebildet ist. Eine Kunststoffunterlage ist in als Hohlkörper-Aufnahmefächer dienende quadratische Felder unterteilt. Die für die Unterteilung notwendigen Zwischenwände besitzen eine Höhe von etwa 15 cm und bilden Aufnahmefächer für die passend einsetzbaren Hohlkörper, die jeweils mit einem Ventil versehen sind, welches ein Einblasen oder Ablassen von Luft ermöglicht. Die Zwischenwände erstrecken sich etwa über ein Drittel der Höhe der Hohlkörper, so daß diese bei einer horizontalen Querschnittsfläche von etwa 10 x 10 cm² etwa 30 cm über die Zwischenwände hinausragen. Die Hohlkörper sind somit äußerst instabil gegenüber schräg von oben einwirkenden Drücken, insbesondere dann, wenn sie, wie beispielhaft angedeutet ist, im mittleren bis oberen Bereich horizontal verlaufende Einschnürungen enthalten. Die Hohlkörper müssen sich daher gegenseitig stützen, um nicht seitlich auszuweichen. Dies zeigt sich auch daran, daß die seitlichen Außenwände der Liege bis zur Oberkante der Hohlkörper hochgezogen sind. Bei einem - gesteuerten oder unbeabsichtigten - Entweichen von Luft aus einem oder mehreren der Hohlkörper kann daher die Stellung der diese umgebenden Hohlkörper nicht mehr kontrolliert werden und die Stabilität der Liegefläche wird erheblich beeinträchtigt.

Aus der US-PS 4 005 236 ist eine Unterlage bekannt, die aus einzelnen aufblasbaren Hohlkörpern besteht. Im nicht aufgeblasenen Zustand sind die Hohlkörper gefaltet und weisen einen gegenseitigen Abstand auf. Beim Aufblasen entfalten sie sich, so daß sie im aufgeblasenen Zustand aneinander anliegen und sich gegenseitig stützen. Die Hohlkörper sind auf ihrem Auflaaer in zwei zueinander senkrechten Richtungen reihenförmig angeordnet und weisen im aufgeblasenen Zustand parallel zu ihrer Auflage einen rechteckigen Querschnitt auf, so daß sie eine geschlossene Sitz- oder Liegefläche bilden. Es ist somit erforderlich, daß sämtliche Hohlkörper mit etwa dem gleichen Druck aufgeblasen sind, da auch hier bei einem Wegfall der Stützwirkung auch nur eines Hohlkörpers die gesamte Sitz- bzw. Liegefläche instabil werden kann. Die Unterlage wird daher in ihrer Funktion erheblich beeinträchtigt, wenn bereits einer der Hohlkörper aufgrund einer Undichtigkeit den erforderlichen Druck nicht halten kann. Im Krankenhausbetrieb kommt es auch häufig vor, daß Patienten, die äußere Verletzungen aufweisen, im Bereich dieser Verletzungen nicht fest auf ihrer Unterlage aufliegen dürfen, so daß es vorteilhaft ist, diese Bereiche aus der Liegefläche auszusparen. Auch kann die Bildung von Druckgeschwüren an besonders gefährdeten Körperstellen bei längerem Liegen vermieden werden, wenn die Liegefläche im Bereich dieser Stellen zumindest zeitweise so verändert wird, daß sie hier keinen Druck auf den Körper des Patienten ausübt. Dies ist mit der aus der US-PS 4 005 236 bekannten Unterlage nicht möglich, da bei dieser alle Hohlkörper etwa den gleichen Innendruck besitzen müssen, so daß eine Liegefläche mit Bereichen unterschiedlicher Nachgiebigkeit nicht realisierbar ist.

Ausgehend vom Gegenstand der DE-A-33 03 615 liegt der vorliegenden Erfindung daher die Aufgabe zugrunde, eine flexible Unterlage zu schaffen, die eine stabile Sitz- oder Liegefläche auch dann gewährleistet, wenn einzelne Hohlkörper oder einzelne Bereiche bildende Hohlkörpergruppen einem gegenüber dem der übrigen Hohlkörper unterschiedlichen Innendruck besitzen.

Diese Aufgabe wird erfindungsgemäß durch die im kennzeichnenden Teil des Anspruchs 1 angegebenen Merkmale gelöst. Vorteilhafte Ausbildungen der erfindungsgemäßen Unterlage ergeben sich aus den Unteransprüchen.

Die Erfindung zeichnet sich dadurch aus, daß die Hohlkörper im gefüllten Zustand kugelförmig sind und die ihnen jeweils zugewandte Fläche des Auflagers kalottenförmig ausgebildet ist, daß die Hülle der Hohlkörper aus einem Schaumstoff mit geschlossenen Hohlräumen besteht, und daß der Schaumstoff auf der Außenseite der Hohlkörper mit einem unelastischen Material beschichtet ist. Das Auflager vermittelt daher jedem Hohlkörper einen festen Sitz und verhindert in Verbindung mit der unelastischen Beschichtung ein Ausweichen des belasteten Hohlkörpers, so daß eine gegenseitige Stützung der gefüllten Hohlkörper nicht erforderlich ist. Daher können die einzelnen Hohlkörper in beliebiger Auswahl stark unterschiedlichen Innendrücken unterworfen werden.

Die Hohlkörper werden durch die Last des menschlichen Körpers leicht deformiert, so daß die an sich nur punktförmige Berührungsfläche erheblich vergrößert wird. Außerdem werden die Hohlkörper hinreichend klein gewählt, um der jeweiligen Person das Gefühl einer geschlossenen Sitz- bzw. Liegefläche zu geben.

Das Volumen der Hohlräume des Schaumstoffs der Hülle ist durch den Druck des fließfähigen Mediums veränderbar. Die Hohlräume stellen Lufteinschlüsse dar, die stark wärmeisolierend wirken. In Abhängigkeit von dem im Innern des Hohlkörpers herrschenden Druck werden diese Hohlräume mehr oder weniger stark komprimiert, so daß bei einem Druckanstieg im Innern des Hohlkörpers der Wärmeübergangswiderstand der Hülle abnimmt. Es ist daher möglich, durch entsprechende Einstellung des Innendruckes der Hohlkörper der sitzenden bzw. liegenden Person ein angenehmes Temperaturgefühl zu vermitteln. Ein geeigneter Schaumstoff für diesen Zweck besteht aus Neopren

Durch die unelastische Beschichtung ist die Gestalt des gefüllten Hohlkörpers unabhängig vom in seinem Innern herrschenden Druck Praktisch unverändert. Diese Beschichtung besteht vorteilhaft aus einem Gewirk.

Für den steuerbaren Ein- und Austritt des fließfähigen Mediums ist der Hohlkörper vorzugsweise mit einem Ventil versehen.

Die Erfindung wird im folgenden anhand eines in den Figuren dargestellten Ausführungsbeispiels näher erläutert. Hierbei zeigen:
- Fig. 1: einen senkrechten Schnitt durch einen Teil der Unterlage entlang der Linie I-I in Fig. 2 und
- Fig. 2: die Draufsicht auf einen Teil der Unterlage.

In Fig. 1 sind zwei nebeneinanderliegende Hohlkörper 1 dargestellt, die von einem Auflager 2 getragen werden. Die Hohlkörper 1 werden durch ein Gas oder eine Flüssigkeit von innen unter Druck gesetzt und nehmen dabei eine kugelförmige Gestalt an. Das Auflager 2 besitzt an den für die Aufnahme der Hohlkörper 1 vorgesehenen Stellen kalottenförmige Vertiefungen, die der kugelförmigen Gestalt der Hohlkörper 1 angepaßt sind. Die Hohlkörper 1 liegen daher in den kalottenförmigen Vertiefungen fest an der Oberfläche des Auflagers 2 an und werden so gegen seitliches Ausweichen gesichert gehalten. Die Hülle der Hohlkörper 1 besteht vorzugsweise aus beschichtetem Neopren.

Die Hohlkörper 1 können beispielsweise so hergestellt werden, daß zwei flache Zuschnitte aus Schaumstoff oder dergleichen durch eine ringförmige Verklebung miteinander verbunden werden, wobei die Verklebung zusätzlich durch eine Naht oder eine Klammer gesichert werden kann.

In der Hülle der Hohlkörper 1 befindet sich eine Öffnung, in der mittels eines Befestigungsstutzens 3 das eine Ende eines Schlauches 4 befestigt ist. Der Ein- und Austritt eines Fließfähigen Mediums, vorzugsweise Luft, in die Hohlkörper 1 über jeweils den Schlauch 4 kann durch ein nicht dargestelltes Ventil gesteuert werden. Am anderen Ende des Schlauches 4 befindet sich eine Druckluftquelle. Es ist auch möqlich, die Druckluftquelle selbst in geeigneter Weise zu steuern. Da die Unterlage eine große Anzahl von Hohlkörpern 1 aufweist, kann eine periodische Druckbeaufschlagung durchgeführt werden, ohne daß dies von der liegenden Person als unangenehm empfunden wird. Hierdurch kann bei längere Zeit bewegungslos liegenden Patienten die Entstehung von Druckqeschwüren vermieden werden.

Die Anordnung der Hohlkörper 1 in einander benachbarten Reihen ist in einer, d.h. in Fig. 2 in der horizontalen Richtung um den halben Abstand zweier nebeneinanderliegender Hohlkörper 1 gegeneinender versetzt, um eine möglichst große Anzahl von Hohlkörpern 1 auf einer gegebenen Fläche zu erhalten. An den Kanten der Unterlage ist das Auflager 2 mit einem hochgezogenen Rand 5 versehen, der den gegeneinander versetzten Enden der einzelnen Hohlkörperreihen folgt.

## Patentansprüche

1. Flexible Unterlage als Sitz- oder Liegekissen für den menschlichen Körper aus einer größeren Anzahl im wesentlichen in einer Ebene angeordneter, einzeln durch ein fließfähiges Medium von innen mit Druck beaufschlagbarer Hohlkörper mit einer flexiblen Hülle und einem festen Auflager für die Hohlkörper, wobei die mit dem Medium gefüllten Hohlkörper in zwei parallel zur genannten Ebene verlaufenden, senkrecht zueinander stehenden Richtungen jeweils reihenweise nebeneinander angeordnet sind, und wobei die den Hohlkörper zugewandte Fläche des Auflagers so geformt ist, daß sie jeweils dem unteren Teil der gefüllten Hohlkörper angepaßt ist und diesen unteren Teil stützend umgreift, **dadurch gekennzeichnet,** daß die Hohlkörper (1) im gefüllten Zustand kugelförmig sind und die ihnen jeweils zugewandte Fläche des Auflagers (2) kalottenförmig ausgebildet ist, daß die Hülle der Hohlkörper (1) aus einem Schaumstoff mit geschlossenen Hohlräumen besteht, und daß der Schaumstoff auf der Außenseite der Hohlkörper (1) mit einem unelastischen Material beschichtet ist.

2. Unterlage nach Anspruch 1, dadurch gekennzeichnet, daß das unelastische Material ein Gewirk ist.

3. Unterlage nach Anspruch 1 und 2, dadurch gekennzeichnet, daß die Hohlkörper (1) jeweils mit einem steuerbaren Ventil für das fließfähige Medium versehen sind.

4. Unterlage nach einem der Ansprüche 1 bis 3, dadurch gekennzeichnet, daß der Schaumstoff Neopren ist.

## Claims

1. Flexible underlayer for seating or mattress cushioning for the human body of a large number of hollow bodies arranged substantially in a plane and individually charged with a pressurised fluid medium and having flexible covers and a fixed base for the hollow bodies, in which the hollow bodies filled with the medium are arranged row-wise next to each other in two mutually orthogonal directions running parallel to the said plane, and in which the face of the base directed toward the hollow bodies is so shaped that it conforms to the lower parts of the filled hollow bodies and cradles them characterised in that the hollow bodies (1) in the filled state are spherical and the face of the base (2) which is towards each of them is formed as a cup-shaped cavity, that the cover of the hollow bodies comprises a foam material with closed cells, and that the foam material is coated on the outside of the hollow body (1) with an inelastic material.

2. Underlayer according to claim 1, characterised in that the inelastic material is a knitted fabric.

3. Underlayer according to claim 1 or 2, characterised in that the hollow bodies (1) are each provided with a controllable valve for the fluid medium.

4. Underlayer according to any of claims 1 to 3, characterised in that the foam material is neoprene.

## Revendications

1. Support flexible sous la forme de coussin permettant une position assise ou allongée au corps humain, à base d'un grand nombre de corps creux qui sont sensiblement agencés dans un plan, peuvent être, de l'intérieur, alimentés isolément avec pression en un milieu fluide et comprennent une enveloppe flexible, et d'un appui fixe pour les corps creux, les corps creux remplis par le milieu étant disposés l'un à côté de l'autre en rangées suivant deux directions qui s'étendent parallèlement au plan précité et qui sont perpendiculaires l'une à l'autre, la surface de l'appui tournée vers les corps creux étant façonnée de manière à être adaptée respectivement à la partie inférieure des corps creux remplis et à entourer de manière protectrice cette partie inférieure, caractérisé en ce que les corps creux (1) sont sphériques, à l'état remplis, en ce que la surface de l'appui (2) respectivement tournée vers eux est réalisée sous la forme de calottes, en ce que l'enveloppe des corps creux (1) est constituée d'une mousse à cavités fermées, et en ce que la mousse est, du côté extérieur des corps creux (1), enduite d'une matière non élastique.

2. Support suivant la revendication 1, caractérisé en ce que la matière non élastique est un tissu à mailles.

3. Support suivant l'une des revendications 1 et 2, caractérisé en ce que les corps creux (1) sont pourvus chacun d'une soupape commandable pour le milieu fluide.

4. Support suivant l'une des revendications 1 à 3, caractérisé en ce que la mousse est du néoprène.
